# FASCICULE DE BREVET EUROPEEN

(11) **EP 0 542 338 B1**
(45) Date de publication et mention de la délivrance du brevet: **17.07.1996**
(21) Numéro de dépôt: 92203352.7
(22) Date de dépôt: 30.10.1992
(51) Int. Cl.: E06B 9/58

(54) **Porte de manutention à rideau relevable étanche**
Industrietor mit wärmegedämmtem aufrollbarem Belang
Industrial door with an insulated screen which can be rolled up

(30) Priorité: 12.11.1991 FR 9113860
(43) Date de publication de la demande: 19.05.1993
(73) Titulaire: NERGECO S.A., F-43220 Dunières (FR)
(72) Inventeur: Kraeutler, Bernard, F-43220 Duinères (FR)
(74) Mandataire: Pinguet, André

(56) Documents cités:
- FR-A- 1 578 097
- US-A- 4 586 552
- US-A- 4 649 981

## Description

La présente invention concerne une porte de manutention à rideau relevable étanche. Ces portes, utilisées dans les locaux industriels ou commerciaux, usines, entrepôts, garages, magasins, etc., comportent un rideau mobile pouvant être relevé ou abaissé pour dégager ou obturer une baie dans un mur. Une telle porte comporte un cadre constitué de deux montants latéraux, formant ou comportant chacun une glissière pour le bord du rideau, et le plus souvent une traverse horizontale supérieure joignant les parties supérieures des montants.

La présente invention concerne plus particulièrement un dispositif assurant l'étanchéité entre le bord du rideau et la glissière correspondante, permettant un mouvement silencieux, favorisant le glissement et fournissant une bonne tenue au vent. Le rideau peut être constitué par une bâche souple, en tissu ou en matière plastique, renforcée ou non par des barres d'armature, le rideau pouvant être plié ou enroulé à la partie supérieure de la porte. Le rideau peut aussi être constitué de panneaux rigides articulés les uns aux autres. On comprendra que dans ce dernier cas, le dispositif de l'invention pourrait être appliqué au cas où le déplacement des panneaux ne serait pas vertical.

Un but de l'invention est d'obtenir une bonne étanchéité de la porte en position de fermeture. Un autre but de l'invention est d'obtenir un fonctionnement silencieux et un bon glissement des bords du rideau dans les glissières.

Dans ce but, l'invention a pour objet une porte de manutention à rideau relevable, comportant deux montants latéraux rigides disposés des deux côtés de l'ouverture d'une baie, formant ou comportant chacun une glissière, et un rideau disposé entre les montants, les bords verticaux du rideau coulissant chacun dans une glissière, caractérisée en ce que chaque glissière comporte une fente verticale formée dans la paroi rigide du montant disposée vers le centre du rideau, délimitée par deux bords, et une bâche d'étanchéité souple joignant sur essentiellement toute la hauteur de la fente les deux bords, de façon à délimiter une poche verticale du côté opposé au centre du rideau prévue pour recevoir un bord du rideau, ce bord étant en appui souple contre le fond de la poche, lequel fond dispose d'un jeu suffisant pour absorber les mouvements et déformations du bord du rideau.

On connaît déjà par le brevet US 4.649.981 un rideau isolant dont les bords coulissent dans des glissières latérales, chaque glissière étant formée par une poche longitudinale souple disposée dans un montant rigide, les bords de la poche étant fixés aux bords d'une fente longitudinale destinée à recevoir le bord du rideau. Dans cette proposition, le fond de la poche est fixé à la paroi rigide du montant. Le dispositif décrit a pour objet de retenir les bords du rideau dans les glissières quand le rideau est exposé au vent ou à une autre force exercée dans une direction perpendiculaire au plan du rideau. L'étanchéité peut être obtenue par le glissement du bord du rideau entre deux parois souples appliquées sur les deux faces du rideau. Le dispositif décrit est fragile, et ne peut être appliqué à des portes de manutention. Le fonctionnement est incertain, car le rideau qui s'enroule au-dessus de la porte sort nécessairement des glissières, et il n'est pas évident qu'il puisse se réinsérer correctement lors de la descente. De toutes façons, le problème technique n'est pas le même.

Dans une forme de réalisation avantageuse, la bâche d'étanchéité souple est munie sur ses deux bords de joncs rectilignes, et les joncs sont fixés aux bords de la glissière. En particulier, la bâche peut être un tube applati, et les joncs sont passés à l'intérieur.

Selon l'invention, on peut prévoir que les bords de la glissière soient garnis d'un profilé en plastique favorisant le glissement du bord du rideau. Avantageusement, le profilé est fixé par encliquetage élastique sur le bord de la glissière. De préférence, le profilé comporte un logement longitudinal pour recevoir ledit jonc.

D'autres caractéristiques et avantages de l'invention apparaîtront au cours de la description qui va suivre, donnée à titre d'exemple non limitatif en regard des dessins joints, et qui fera bien comprendre comment l'invention peut être réalisée.

Sur les dessins,
- la figure 1 est une vue en perspective schématique d'une porte à laquelle peut s'appliquer l'invention,
- la figure 2 est une vue en coupe par le plan II-II sur la figure 1,
- la figure 3 est une vue en coupe par le plan III-III sur la figure 1, et
- les figures 4, 5 et 6 sont des vues en perspectives de détails d'un élément de la figure 3.

La figure 1 représente un exemple de porte de manutention à rideau relevable à laquelle peut s'appliquer l'invention (non visible sur ce dessin). Cette porte est constituée de deux montants latéraux 1, 2 réunis à leurs parties supérieures par une traverse 3. Un rideau souple 4 peut obturer ou dégager une baie 5 formée dans un mur 6, par descente ou relevage. Les bords 4a du rideau 4 coulissent dans des glissières 7 formées dans les montants latéraux. Le rideau peut être renforcé par des barres d'armature 8, et dans ce cas, les extrémités des barres peuvent se prolonger à l'intérieur des glissières. L'invention s'applique également au cas où il n'y a pas de barre, ou encore au cas où les extrémités des barres ne pénètrent pas dans les glissières. Le rideau souple 4 peut s'enrouler autour d'un arbre situé par exemple dans la traverse 3, ou peut se replier en accordéon à la partie supérieure de la porte. L'invention s'applique également aux portes comportant un rideau constitué de panneaux rigides juxtaposés ou articulés les uns aux autres, et dont les bords latéraux coulissent dans les glissières.

Sur la coupe de la figure 2, on a représenté le montant rigide 2, qui peut être en métal ou en autre matière, bois ou plastique. Il comporte une ouverture 7 faisant partie de la glissière, formée dans la paroi 9 du montant 2, qui regarde le centre de la porte et séparant cette paroi en deux parties 9a, 9b. Les bords de la paroi 9 peuvent être repliés pour former les bords 7a, 7b de la glissière, comme représenté. Le montant peut être en une seule pièce, mais il est souvent avantageux qu'un côté 2a soit démontable pour faciliter la fabrication et la maintenance. Sur les bords 7a et 7b de la glissière sont fixés les bords 11b et 11c d'une bâche en forme d'une bande 11 d'un tissu plastifié résistant pour former une poche verticale 12. Le bord 4a du rideau 4 est engagé dans cette poche, de façon à être, lorsque la porte est en position de fermeture, en appui élastique contre le fond 11a de la poche. On réalise ainsi l'étanchéité du bord du rideau quand la porte est fermée, et un fonctionnement souple et silencieux en mouvement. La bâche assure aussi un isolement thermique et limite les effets du givre.

Il est essentiel que le fond 11a de la poche puisse débattre librement en direction opposée de l'ouverture 7 de la glissière, et soit donc à une distance suffisante de la paroi opposée 2b du montant 2 (ou encore qu'il n'y ait pas de paroi du montant dans cette direction).

Les bords de la bâche souple 11 peuvent être fixés aux bords 7a, 7b de la fente 7 par tous moyens convenables. Un exemple pratique avantageux va être décrit maintenant en regard de la figure 3.

La coupe de la figure 3 a été faite au niveau d'une barre d'armature du rideau, dans le cas où celui-ci en comporte. On a représenté seulement sur la figure les bords repliés 7a, 7b, de part et d'autre de la fente 7, des bords 9a, 9b de la paroi 9 du montant 2.

Afin de favoriser le glissement, des profilés de glissement 26 en matière plastique sont engagés par déformation et bloqués sur les bords 7a, 7b de la glissière. Ces profilés présentent dans la fente de la glissière une face arrondie 26a très favorable au glissement et supprimant les risques d'accrochage. En outre, ces profilés servent à fixer de façon simple la bâche d'étanchéité. Pour cela, le profilé comporte un logement (longitudinal) 28 avec un passage d'accès 29 étranglé, tandis que les bords de la bâche sont munis d'un jonc rectiligne 25 (bois ou plastique) d'un diamètre supérieur à la largeur du passage étranglé, mais permettant cependant de l'introduire dans le logement 28 par déformation élastique d'au moins une paroi dudit profilé.

La coupe de la figure 3 montre une façon simple de fixer les joncs 25 à la bâche. Cette dernière est tout simplement constituée d'un tube mis à plat, et les 2 joncs sont simplement engagés dedans.

Sur cette figure, la coupe a été faite par un plan horizontal passant par l'axe d'une barre de renforcement. Dans cet exemple de réalisation, la barre comporte un tube souple 21, par exemple en métal ou en plastique renforcé, d'une longueur peu inférieure à l'écart entre les glissières. Un embout 22 (voir figure 4) est engagé dans le tube souple pour prolonger celui-ci par une partie amincie 22, s'étendant dans un plan vertical. Cette partie amincie 22a est prévue pour se déplacer dans la glissière, et a une épaisseur réduite, assez comparable à celle du rideau. A titre d'exemple, le tube peut avoir un diamètre de 3cm, et la partie amincie 1/2cm. L'embout peut présenter à l'autre extrémité 22b une partie de section réduite avec un épaulement 22c pour obtenir une liaison définie et précise. La liaison peut être obtenue par emmanchement à force, par collage, etc.. L'embout peut être en matière plastique assez rigide pour maintenir le rideau en position dans les glissières sous l'effet du vent, mais cependant assez souple pour se plier et se dégager de la glissière, sous l'effet d'une force anormale, par exemple la percussion d'un véhicule dans le rideau.

Comme il est bien connu dans la technique, le rideau peut être garni sur les deux faces, au niveau de la barre de renforcement, par des bandes de tissu plastique ou plastifié 23a, 23b (voir aussi figure 5) qui sont prolongées jusqu'à l'extrémité de l'embout, de façon à l'envelopper complètement par rabattement l'une sur l'autre en 23c. Ces bandes sont soudées l'une à l'autre au-dessus et au-dessous de la barre, formant ainsi un fourreau.

Enfin, comme il est connu dans la technique (voir brevet FR 91-02712), la partie de l'embout située dans la gorge de la glissière, entre les faces arrondies 26a, peut être garnie sur les deux faces, donc en regard des deux faces arrondies 26a, par des patins de glissement 24, avantageusement munis de nervures 24a disposées verticalement. Ces patins réduisent l'usure, facilitent le glissement et s'opposent au mouvement axial de la barre.

## Revendications

1. Porte de manutention à rideau relevable pour obturer une baie (5), comportant deux montants latéraux (1, 2) rigides disposés des deux côtés de la baie (5), comportant chacun une glissière (7), et un rideau (4) disposé entre les montants, les bords verticaux (4a) du rideau coulissant chacun dans une glissière, chaque montant comportant une paroi rigide (9) qui est disposée vers ladite baie (5), chaque glissière comportant une fente verticale (10) formée dans ladite paroi rigide (9), ladite fente verticale étant délimitée par deux bords (7a, 7b), caractérisée en ce que chaque glissière (7) comporte en outre une bâche d'étanchéité souple (11) joignant les deux bords (7a, 7b) sur essentiellement toute la hauteur de la fente, de façon à délimiter une poche verticale (12) du côté opposé à la baie (5), prévue pour recevoir un bord du rideau, ce bord étant en appui souple contre le fond (11a) de la poche, lequel fond dispose d'un jeu suffisant pour absorber les mouvements et déformations du bord du rideau.

2. Porte selon la revendication 1, dans laquelle la bâche d'étanchéité souple (11) est munie sur ses deux bords de joncs rectilignes (25), et les joncs sont fixés aux bords (7a, 7b) de la glissière (7).

3. Porte selon la revendication 2, dans laquelle la bâche d'étanchéité souple (11) est un tube applati, et les joncs (25) sont passés à l'intérieur dudit tube.

4. Porte selon l'une quelconque des revendications précédentes, dans laquelle les bords (7a, 7b) de la glissière sont garnis d'un profilé (26) en plastique favorisant le glissement du bord du rideau.

5. Porte selon la revendication 4, dans laquelle le profilé (26) est fixé par encliquetage élastique sur le bord de la glissière.

6. Porte selon une des revendications 3 ou 4 en dépendance de la revendication 2, dans laquelle le profilé comporte un logement longitudinal (28) pour recevoir ledit jonc (25).

7. Porte selon l'une quelconque des revendications précédentes dont le rideau est renforcé par au moins une barre d'armature (8), dans laquelle la barre a une longueur inférieure à l'écart entre les glissières (7), et est prolongée à ses extrémités par des embouts (22) dont la section (22a) est réduite ou aplatie pour être engagée dans les glissières.

8. Porte selon la revendication 7, dans laquelle la barre est tubulaire et chaque embout est engagé à l'intérieur grâce à une section de diamètre réduit.

## Patentansprüche

1. Lagertor mit einem anhebbaren Rolladen zum Verschließen einer Toröffnung (2), das zwei starre Seitenpfosten (1, 2) umfaßt, die auf beiden Seiten der Toröffnung angeordnet sind und jeweils eine Schiene (7) aufweisen, sowie einem zwischen den beiden Pfosten angeordneten Rolladen (4), dessen senkrechte Ränder (4a) jeweils in einer Schiene gleiten, wobei jeder Pfosten eine starre Wand (9) aufweist, die der Türöffnung (5) zugewendet ist, und jede Schiene einen vertikalen, in der starren Wand (9) ausgebildeten Schlitz (10) umfaßt, der von zwei Rändern (7a, 7b) begrenzt ist, dadurch **gekennzeichnet**, daß jede Schiene (7) weiterhin eine biegsame Abdichtplane (11) umfaßt, die die beiden Ränder (7a, 7b) im wesentlichen über die gesamte Höhe des Schlitzes in der Weise verbindet, daß sie auf der zur Toröffnung (5) entgegengesetzt liegenden Seite eine vertikale Tasche (12) umgrenzt, die dazu dient, einen Rand des Rolladens aufzunehmen, der am Grund (11a) der Tasche in elastischer Weise anliegt, wobei dieser Grund ein Spiel aufweist, das ausreicht, um die Bewegungen und Verformungen des Randes des Rolladens aufzufangen.

2. Lagertor nach Anspruch 1, dadurch **gekennzeichnet**, daß die elastische Abdichtplane (11) an ihren beiden Rändern mit geradlinigen Stäben (25) versehen ist, und daß die Stäbe an den Rändern (7a, 7b) der Schiene (7) befestigt sind.

3. Lagertor nach Anspruch 2, bei dem die biegsame Abdichtplane (11) ein flacher Schlauch ist und bei der die Stäbe (25) in das Innere des Schlauches eingeschoben sind.

4. Lagertor nach einem der vorhergehenden Ansprüche, bei dem die Ränder (7a, 7b) der Schiene mit einem Kunststoffprofil (26) ausgestattet sind, das das Gleiten des Rolladenrandes erleichtert.

5. Lagertor nach Anspruch 4, bei dem das Profil (26) durch elastisches Einrasten am Rand der Schiene befestigt ist.

6. Lagertor nach Anspruch 3 oder 4 in Verbindung mit Anspruch 2, bei dem das Profil eine sich in Längsrichtung erstreckende Ausnehmung (28) zum Aufnehmen des Stabes (25) umfaßt.

7. Lagertor nach einem der vorhergehenden Ansprüche, bei dem der Rolladen durch wenigstens einen Armierungsstab (8) verstärkt ist und bei der der Stab eine im Vergleich zum Abstand zwischen den Schienen (7) kleinere Länge besitzt und an seinen Enden durch Ansatzstücke (22) verlängert ist, deren Querschnitt (22a) verringert oder abgeflacht ist, damit sie in die Schienen eingreifen können.

8. Lagertor nach Anspruch 7, bei dem der Stab rohrförmig ist und jedes Ansatzstück in dessen Inneres vermittels eines Abschnittes mit vermindertem Durchmesser eingesetzt ist.

## Claims

1. A goods-handling door having a raisable curtain for closing a door-bay (5), the door including two rigid side uprights (1, 2) disposed on either side of the door-bay (5), each upright including a slideway (7), the door further including a curtain (4) disposed between the uprights, the vertical edges (4a) of the curtain sliding in respective ones of the slideways, each upright including a rigid web (9) that faces said door-bay (5), each slideway including a vertical slot (10) formed through said rigid web (9), said vertical slot being delimited by two edges (7a, 7b), the door being characterized in that each slideway (7) further includes a flexible draft-proofing cloth (11) interconnecting its two edges (7a, 7b) over substantially the entire height of the slot, thereby delimiting a vertical pocket (12) on its side opposite from the door-bay (5), which pocket is designed to receive an edge of the curtain, said edge bearing flexibly against the bottom (11a) of the pocket, which bottom has sufficient clearance to absorb movements and deformations of the edge of the curtain.

2. A door according to claim 1, in which the flexible draft-proofing cloth (11) is provided along its two edges with rectilinear rods (25), the rods being fixed to the edges (7a, 7b) of the slideway (7).

3. A door according to claim 2, in which the flexible draft-proofing cloth (11) is in the form of a flattened tube, with the rods (25) being received inside said tube.

4. A door according to any preceding claim, in which the edges (7a, 7b) of the slideway are provided with respective plastic section members (26) that facilitate sliding of the edge of the curtain.

5. A door according to claim 4, in which the section members (26) are held in place by being resiliently snap-fastened onto the corresponding edges of the slideway.

6. A door according to claim 3 or claim 4 as dependent on claim 2, in which each section member includes a longitudinal housing (28) for receiving a corresponding one of said rods (25).

7. A door according to any preceding claim, in which the curtain is reinforced by at least one reinforcing bar (8), where the bar is shorter than the distance between the slideways (7) and is extended at its ends by endpieces (22) of smaller or flattened section (22a) suitable for being engaged in the slideways.

8. A door according to claim 7, in which the bar is a tube having reduced-diameter portions of the endpieces received in the ends thereof.
